# EUROPÄISCHE PATENTSCHRIFT

(11) **EP 0 242 865 B1**
(45) Veröffentlichungstag und Bekanntmachung des Hinweises auf die Patenterteilung: **02.11.1989**
(21) Anmeldenummer: 87105888.9
(22) Anmeldetag: 22.04.1987
(51) Int. Cl.: B65H 29/12, B65H 5/34

(54) **Vorrichtung zum Verändern der Förderrichtung von Papierprodukten o.dgl.**
Device for changing the conveying direction of paper produce
Dispositif pour changer la direction de transport d'imprimés ou similaires

(30) Priorität: 25.04.1986 DE 3614103
(43) Veröffentlichungstag der Anmeldung: 28.10.1987
(73) Patentinhaber: Gämmerler, Hagen, 82057 Icking (DE)
(72) Erfinder: Gämmerler, Gunter, D-8021 Icking (DE)
(74) Vertreter: Staeger, Sigurd, Dipl.-Ing.

(56) Entgegenhaltungen:
- DE-A- 2 948 290
- DE-A- 3 513 353
- DE-B- 2 529 103
- DE-C- 520 361
- DE-C- 603 493

## Beschreibung

Die Erfindung bezieht sich auf eine Vorrichtung zum Verändern der Förderrichtung von in einem Produktstrom herangeführten, biegefähigen Papierprodukten o.dgl., insbesondere schuppenförmig mindestens zweilagig aufeinanderliegenden Papierprodukten, mit einem letztere in einer Zwangsführung in Schraubengangform winkelig umlenkenden Wender. Eine derartige Vorrichtung ist durch die DE-B-2 529 103 bekanntgeworden. Es sind auch zahlreiche andere Vorrichtungen zum Umlenken des Produktstroms in eine z.B. rechtwinklig zur Zuführrichtung gerichtete Richtung bekannt, die aus einzelnen Stangen, gegebenenfalls mit Saugnäpfen bestehen und die z.B. schuppenförmige Formationen von Papierprodukten in rechtem Winkel abfördern. Die Papierprodukte werden somit in bezug auf die Förderachse um 90° verdreht.

Es sind auch sogen. Wendeförderer bekannt, bei denen die vereinzelten Papierprodukte durch Halter an einem Kettentrieb vorgeschoben und in eine beliebige andere Richtung weggefördert werden.

In allen diesen Fällen wird entweder die Formation der Papierprodukte - sei es daß sie einzeln oder in Schuppenform angefördert werden - verändert, oder zumindest werden die Toleranzen der einzelnen Schuppen oder auch die Abstände der einzelnen Papierprodukte innerhalb großer Toleranzen abgeändert; auch ein gewisses Verkanten der einzelnen Papierprodukte bei einer Ablage derselben vom Kettenförderer ist nicht auszuschließen.

Der vorliegenden Erfindung liegt die Aufgabe zugrunde, eine Möglichkeit zu schaffen, die Formation der Papierprodukte unverändert in eine andere Richtung umzulenken und dabei gegebenenfalls die einzelnen Papierprodukte zu wenden.

Diese Aufgabe wird durch die im Kennzeichenteil des Anspruchs 1 angegebenen Merkmale gelöst. Durch die normalerweise um 180_{°} vorgenommene Wendung der Produkte, sei es in Schuppenformation oder sei es in vereinzelter Formation, ist die Möglichkeit gegeben, die Rückseite der Einzelprodukte zu behandeln, z.B. mit Klebstoff, Etiketten o.dgl. zu versehen, oder auch gegebenenfalls nach der Anordnung eines Rückwenders Formationen in derselben Form weiterlaufen zu lassen, in der die Produkte vom Zuförderer angeliefert worden sind; die Richtung der einzelnen Papierprodukte in bezug auf die Förderachse wird hierbei nicht verändert. Durch die Einspannung in der Zwangsführung werden die Papierprodukte bei der Führung um die Wendeachse so fest gehalten, daß die Formationsfestigkeit gewährleistet ist.

Die gegebenenfalls als selbständige Einheit ausgebildete Vorrichtung kann entweder in bestehenden Anlagen Umlenkvorrichtungen bekannter Art ersetzen oder auch bei einer Neuaufstellung, z.B. einer Rotationsschneidanlage, Verwendung finden.

Nach einer bevorzugten Ausführungsform besteht die Führung aus einem Wulst, einer entsprechend gebogenen Schiene, Leiste o.dgl. oder weist letztere auf und verläuft das Förderband parallel zur Führung. Die Führung kann aus getrennten, schraubengangförmig von einem ortsfesten Zylinder mit ihren Achsen abstehenden Rollen, Walzen o.dgl. bestehen.

Bei allen Ausführungsformen sind mindestens ein Förderband oder die Rollen, Walzen o.dgl. angetrieben.

Zweckmäßigerweise sind mindestens ein Förderband an seiner produktabgekehrten Seite mit Vorsprüngen, seitlichen Einfassungen o.dgl. versehen, die Förderbandführung entsprechend ausgebildet und mindestens ein Förderband als Endlosförderer ausgebildet.

Durch die Verwendung von zwei Förderbändern oder auch anders ausgebildeten, gegebenenfalls elastischen Widerlagern, ist die Möglichkeit gegeben, insbesondere einlagige Papierprodukte, z.B. in Schuppenformation, ohne mechanische Veränderungen an der Vorrichtung vorzunehmen, zu transportieren.

Der Zylinder weist bevorzugterweise Löcher zur drehbaren Aufnahme von Haltern für die Rollen oder Walzen o.dgl. auf. Das Förderband, die Rollen, Walzen oder der Wulst können höchstens 15 cm breit sein; es können in einem dem Wender vorgeschalteten Zuförderer seitliche Leisten, Führungen o.dgl. für den Produktstrom vorgesehen sein.

Der Winkel der schraubengangförmigen Führung zwischen dem Zu- und Abförderer ist zweckmäßigerweise doppelt so groß wie der Winkel zwischen der Längsachse des Zylinders und dem Zuführer.

Die erfindungsgemäße Vorrichtung kann auch dahingehend ergänzt werden, daß dem Wender ein Rückwender mit einer formationsfesten Einspannung des Produktstromes nachgeschaltet ist.

Der Rückwender kann zwei mindestens im Berührungsbereich mit dem Produktstrom parallel verlaufende Förderbänder aufweisen. Auch in diesem Fall werden die Papierprodukte weitgehend lagefest oder formationsfest gehalten, so daß die den Rückwender verlassenden Papierprodukte in bezug auf ihre Stellung und den jeweiligen Abstand zu den benachbarten Papierprodukten genau dieselbe Lage einnehmen wie vor dem Zuförderer.

Mindestens ein Förderband und/oder die aus Rollen oder Walzen bestehende oder diese aufweisende Führung kann angetrieben sein.

Nach einer besonders zweckmäßigen Ausführungsform ist der Rückwender als Überkopfförderer ausgebildet. Der Abförderer des Rückwenders kann dabei über dem Wender angeordnet sein. Auf diese Weise wird nicht nur eine besonders raumsparende Vorrichtung erhalten, sondern es ist auch möglich, den Wender modulmäßig herzustellen und an dieses Modul den ebenfalls als selbsttätiges Modul ausgebildeten Rückwender anzuschließen.

Auf der Zeichnung ist eine beispielsweise Ausführungsform der Erfindung in Verbindung mit einer Zusatzvorrichtung dargestellt; sie wird nachfolgend näher beschrieben.

Es zeigt:
Fig. 1 eine Prinzipskizze der erfindungsgemäßen Vorrichtung mit Zusatzvorrichtung,
Fig. 2 eine Draufsicht auf die erfindungsgemäße Vorrichtung in schematischer Darstellung,
Fig. 3 ein Detail der in Fig.2 dargestellten Ausführungsform der Erfindung,
Fig. 4 ein weiteres Detail und
Fig. 5 einen Längsschnitt durch die Zusatzvorrichtung in spiegelbildgleicher und schematischer Darstellung.

Nach einem Zuförderer 1 ist eine Wendevorrichtung 2 angeordnet, auf welche der Rückwender 3 und der Abförderer 4 folgt. Das beim Ausführungsbeispiel dargestellte vereinzelte Papierprodukt 5 ist als einmal gefalzte Doppelseite dargestellt und wird in Pfeilrichtung 6 herangeführt und in Pfeilrichtung 7 weggefördert. Die dazwischenliegende Wendung und Rückwendung des Papierproduktes wird nachfolgend näher beschrieben; das Papierprodukt nimmt jedoch nach Verlassen des Abförderers genau die gleiche Lage in Bezug auf die Förderrichtung und die benachbarten Papierprodukte - sei es vereinzelt oder sei es in Schuppenform - ein wie im Zuförderer.

Der Zuförderer 1 besteht beispielsweise aus zwei Walzen 10, 11, die durch vier endlose Förderbänder 12, 13, 14 und 15 miteinander verbunden sind. Etwaige auf die Breite der angelieferten Papierprodukte abgestellte seitliche Führungen, Leisten o.dgl. sind nicht dargestellt.

In einem Winkel von 45_{°} zur Zufördererachse verläuft die Achse 16 der Wendevorrichtung bzw. des Wenders 16'.

Der Wender 16' besteht bei der dargestellten Ausführungsform aus einem fest mit dem Rahmen des Moduls verbundenen Zylinder, auf welchem die näher in Fig. 4 dargestellten Rollen 20 angeordnet sind.

Bei der dargestellten Ausführungsform sind insgesamt acht Rollen 20 vorgesehen, die sich in bezug auf die Wendeachse 16 des Wenders 16' in Zylinderform um 180 Bogenwinkelgrade verteilen. Während die Achse der ersten Rolle 20 senkrecht zur Zufördererrichtung 6 verläuft, verläuft die Achse der achten Zufördererrolle 20 senkrecht zur Abfördererachse 7.

Unter Berücksichtigung der Darstellung in Fig. 2 liegt die erste Rolle 20 an der dem Beschauer zugekehrten Seite des Wenders 16', während die letzte Rolle 20 auf der abgekehrten Seite angeordnet ist. Die dazwischenliegenden sechs Rollen 20 sind so über den Umfang des Zylinders 16 verteilt, daß sie eine schraubengangförmige Verbindung zwischen der ersten und letzten Rolle herstellen. Die Rollen 20 sind bei der dargestellten Ausführungsform freilaufend ausgebildet und in U-förmigen Haltern 21 drehbar gelagert. Die U-förmigen Halter weisen je eine stiftförmige Verlängerung 22 auf, die je in einem entsprechenden Loch 23 im zylindrischen Wender 16' durch eine Arretierschraube 24 gehalten sind; die Arretierschraube 24 ermöglicht eine Drehung der Halterung 21, um diese der erforderlichen Führung eines Förderbands in Schraubengangform anzupassen. Die Schraubengangform ist in Fig. 1 mit den beiden Linien 25, 26 angedeutet. Das durch den Zuförderer angelieferte Papierprodukt wird im Bereich der Wendevorrichtung 2 zwischen zwei parallel laufenden Förderbändern in der Breite der Rollen 20 eingespannt gehalten, so daß die einzelnen Papierprodukte ohne ihre Formation oder ihre Lage zu verändern gewendet und in Richtung des Pfeiles 30 weggefördert werden können; sie können dann wie nachfolgend näher beschrieben durch eine Überkopfförderung zurückgewendet und dann in Pfeilrichtung 7 ggf. einer weiteren Behandlungsstation zugeführt werden.

Die Wendevorrichtung wird durch die Zwangsführung zwischen den beiden Förderbändern, die z.B. beide synchron angetrieben werden, so verwendet, daß eine Wendung der Einzelprodukte oder der Schuppenformation um 180_{°} erfolgt, wobei die Einzelprodukte auf der Höhe des Pfeiles 30 mit ihrer Oberseite nach unten liegen.

Die beispielsweise vorgesehenen acht Rollen bewirken also nicht nur eine Umlenkung des Produktstroms um 90_{°}, sondern auch eine Umwendung der Einzelprodukte jeweils um 180_{°}, so daß in einer etwa unmittelbar nachgeschalteten Behandlungsstation die Unterseite der Papierprodukte behandelt werden kann, z.B. daß ein Auftragen von Klebstoff, ein Aufkleben von Etiketten o.dgl., oder auch ein etwaiger Überdruck auf der Rückseite ermöglicht wird.

Wie in Fig. 3 schematisiert dargestellt, verlaufen die beiden Bänder von der ersten Rolle 20 schraubengangförmig bis zur letzten Rolle 20 gemeinsam übereinander, wobei das obere Band 32 von einer angetriebenen Walze 30 aus oberhalb des nachher zu beschreibenden unteren Förderbandes 33 und der acht Rollen 20 zu Walzen 30', 30" läuft, wobei der Bandbereich diesseits des Wenders 16' in Draufsicht mit strichierten Linien dargestellt ist und der über die Rollen 20 laufende Bereich durch eine Strichpunktierung angedeutet ist.

Das untere Förderband 33 läuft von der Walze 34 aus unmittelbar über die Rollen 20 (strichpunktiert) zur Umkehrwalze 31 und zurück zur Walze 34.

Wie bereits bemerkt, sind die beiden Förderbänder im Bereich der Rollen 20 unmittelbar übereinander geführt, jedoch so elastisch, daß sie sich bis zu einem gewissen Grad der Stärke der geförderten Papierprodukte - seien sie einlagig oder auch mehrlagig - anpassen.

Der in Fig. 5 in spiegelbildgleicher Darstellung im Längsschnitt schematisch gezeigte Rückförderer 3 hat vier Förderbänder 40, 41, 42 und 43, welche als Endlosförderer um die Walzen 44 bzw. 45 umlaufen.

Die Wendeachse 16 müßte in Anpassung an den Rückförderer 3 nach Fig. 5 um 90_{°} verändert werden, wobei auch entsprechend die Pfeilrichtung 30 umgekehrt verlaufen würde, um dem Schnitt des Rückförderers nach Fig. 5 gerecht zu werden.

Während bei der Darstellung nach Fig. 2 die Walze 44 rechts außen liegt und höher angeordnet ist als die Walze 45, ist es bei der Ausführungsform nach Fig. 5 (in spiegelbildgleicher Darstellung) umgekehrt.

Auch beim Rückförderer sind zwei parallel laufende Förderbänder 50, 51 vorgesehen, wobei das obere Förderband 50 um eine Umlenkwalze 52, eine äußere obere Walze 53 und eine untere Walze 54 sowie die Walze 44 geführt ist.

Im Berührungsbereich mit den Papierprodukten verläuft das obere Förderband mit dem entsprechenden unteren Förderband jedoch um die Walzen 55, 56, 57, 58 und 59 und dann wieder zurück zur Umlenkwalze 52.

Das untere Förderband 51 verläuft ebenfalls, und in diesem Fall unmittelbar, auf den Walzen 55 bis 59, wobei die Walze 55 als Umkehrwalze ausgebildet ist. Das Förderband 51 läuft dann über die weitere Umkehrwalze 60 zur Walze 61 und zur angetriebenen Umkehrwalze 62.

Die beiden Förderbänder können aus einzelnen schmalen Förderbandstreifen bestehen; die Förderbandstreifen - z.B. fünf an der Zahl - müßten jedoch so angeordnet werden, daß sie jeweils im Bereich der Einspannung der Einzelprodukte paarweise übereinanderlaufen.

Wie bereits erwähnt, kann der Rückförderer als selbständiges Modul oder als selbständige Einheit ausgebildet sein und zusammen mit der weiter oben beschriebenen Wendevorrichtung Verwendung finden. In diesem Fall werden die Einzelprodukte in Pfeilrichtung 70 zugeführt und in Pfeilrichtung 71 weggefördert.

Bei einem Zusammenbau dieses Moduls mit dem Wender nach Fig. 2 entspricht die Pfeilrichtung 30 dem Pfeil 70 in Fig. 5, während der Pfeil 71 in umgekehrter Richtung verlaufen müßte. Beim Zusammenbau mit der Ausführungsform nach Fig. 2 des Wenders müßten somit die Umlenkwalzen 44 sowie 52 bis 60 nicht, wie in Fig. 5 dargestellt, auf der linken, sondern auf der rechten Seite der Zeichnung angeordnet sein, d.h. oberhalb der Förderbänder 40 bis 43. Dadurch, daß die Abförderung, wie in Fig. 1 dargestellt, in Richtung 7 erfolgen würde, verläuft letztere oberhalb des Wenders 16 bzw. 16' und ist somit raumsparend untergebracht.

Die schraubengangförmige Zwangsführung - bei der dargestellten Ausführungsform die Rollen und die beiden Förderbänder sind im Wendebereich iber einen Bogenwinkel von 180_{°} verteilt, was einer Wendung der Einzelprodukte von der Ober- zur Unterseite entspricht. Selbstverständlich können mehr Rollen vorgesehen sein und kann die Wendung der Produkte durch Veränderungen des Bogenwinkels der Zwangsführung größer oder kleiner werden.

Der Winkel, den die Wendeachse 16 mit dem Zuförderer bzw. der Zuführrichtung 6 einschließt, kann variabel sein, wodurch die entsprechende Abförderrichtung verändert wird.

## Patentansprüche

1. Vorrichtung zum Verändern der Förderrichtung von in einem Produktstrom herangeführten biegefähigen Papierprodukten o.dgl., insbesondere schuppenförmig mindestens zweilagig aufeinanderliegenden Papierprodukten, mit einem letztere in Führung in Schraubengangform winklig umlenkenden Wender (16') dadurch gekennzeichnet, daß der Wender (16') beabstandet von seiner Oberfläche eine streifenförmige Führung in Schraubengangform und mindestens ein entsprechend verlaufendes, den Produktstrom unverrückbar haltendes Förderband (32) aufweist, und daß die Führung und das Förderband (32) den Produktstrom im Wenderbereich annähernd mittig im Abstand von der Wenderoberfläche einspannen.

2. Vorrichtung nach Anspruch 1, dadurch gekennzeichnet, daß die Führung aus einem Wulst, einer entsprechend gebogenen Schiene, Leiste o.dgl. besteht oder letztere aufweist und das Förderband parallel zur Führung verläuft.

3. Vorrichtung nach Anspruch 1, dadurch gekennzeichnet, daß die Führung aus getrennten schraubengangförmig von einem ortsfesten Zylinder mit ihren Achsen abstehenden Rollen (20), Walzen o.dgl. besteht.

4. Vorrichtung nach Anspruch 3, dadurch gekennzeichnet, daß mindestens ein Förderband (33) oder die Rollen (20), Walzen o.dgl. angetrieben ist/sind.

5. Vorrichtung nach einem oder mehreren der Ansprüche 1 bis 4, dadurch gekennzeichnet, daß mindestens ein Förderband (32, 33) an seiner produktabgekehrten Seite mit Vorsprüngen, seitlichen Einfassungen o.dgl. versehen, die Förderbandführung entsprechend ausgebildet und mindestens ein Förderband (32, 33) als Endlosförderband ausgebildet sind.

6. Vorrichtung nach einem oder mehreren der Ansprüche 3 bis 5, dadurch gekennzeichnet, daß der Zylinder Löcher (23) zur drehbaren Aufnahme von Haltern (28) für die Rollen (20) oder Walzen o.dgl. aufweist.

7. Vorrichtung nach einem oder mehreren der Ansprüche 1 bis 6, dadurch gekennzeichnet, daß das Förderband (32), die Rollen (20), Walzen o.dgl. oder der Wulst höchstens 15 cm breit sind.

8. Vorrichtung nach einem oder mehreren der Ansprüche 1 bis 7, dadurch gekennzeichnet, daß in einem dem Wender (16') vorgeschalteten Zuförderer (1) seitliche Leisten, Führungen o.dgl. für den Produktstrom vorgesehen sind.

9. Vorrichtung nach einem oder mehreren der Ansprüche 1 bis 8, dadurch gekennzeichnet, daß der Winkel der schraubengangförmigen Führung zwischen dem Zu- (1) und Abförderer (3) doppelt so groß ist wie der Winkel zwischen der Längsachse (16) des Zylinders und dem Zuförderer (1).

10. Vorrichtung nach einem oder mehreren der Ansprüche 1 bis 10, dadurch gekennzeichnet, daß dem Wender (16') ein Rückwender (4) mit einer formationsfesten Einspannung des Produktstromes nachgeschaltet ist.

11. Vorrichtung nach Anspruch 10, dadurch gekennzeichnet, daß der Rückwender (4) zwei mindestens im Berührungsbereich mit dem Produktstrom parallel verlaufende Förderbänder (50, 51) aufweist.

12. Vorrichtung nach Anspruch 10 oder 11, dadurch gekennzeichnet, daß die beiden Förderbänder (50,51) des Rückwenders (4) um mindestens jeweils drei Walzen (52, 53, 54, 44; 52-62) umgelenkt sind.

13. Vorrichtung nach einem oder mehreren der Ansprüche 1 bis 12, dadurch gekennzeichnet, daß mindestens ein Förderband (32, 33, 50, 51) und/oder die aus Rollen (20) oder Walzen bestehende oder diese aufweisende Führung angetrieben sind.

14. Vorrichtung nach einem oder mehreren der Ansprüche 1 bis 13, dadurch gekennzeichnet, daß der Rückwender (4) als Überkopfförderer ausgebildet ist.

15. Vorrichtung nach Anspruch 14, dadurch gekennzeichnet, daß der Abförderer des Rückwenders (4) über dem Wender (16') angeordnet ist.

## Claims

1. Device for altering direction of conveying of flexible paper products, or the like, fed in a product flow, especially paper products stacked in sheet form at least two rows deep, with a manipulator (16') turning the latter round to a new angle through helical restricted guidance, distinguished by the fact that the manipulator (16') possesses a helical lamellar guide separated from its surface and at least one conveyor belt (32), running in an appropriate direction and holding the product flow shake-free and that the guide and the conveyor belt (32) fix the product flow in the area of the manipulator, approximately central and separated from the surface of the manipulator.

2. Device as per claim 1, distinguished by the fact that the guide consists of a torus, an appropriately bent rail or strip or the like, or possesses the latter, and that the conveyor belt runs parallel to the guide.

3. Device as per claim 1, distinguished by the fact that the guide consists of separate rollers (20), cylinders, or the like, projecting in helical form from a fixed-position cylinder with their spindles.

4. Device as per claim 3, distinguished by the fact that at least one conveyor belt (33) or the rollers (20), cylinders or the like is/are driven.

5. Device as per one or more of claims 1 to 4, distinguished by the fact that at least one conveyor belt (32, 33) is provided with projections, lateral skirts or the like on the side turned away from the product, the conveyor belt guide is correspondingly formed, and at least one conveyor belt (32, 33) takes the form of an endless conveyor belt.

6. Device as per one or more of claims 3 to 5, distinguished by the fact that the cylinder possesses hules (23) for the mounting of slewable bolders (28) for the rollers (20) or cylinders or the like.

7. Device as per one or more of claims 1 to 6, distinguished by the fact that the conveyor belt (32), the rollers (20), cylinders or the like, or the torus, is or are at most 15 cm wide.

8. Device as per one or more claims 1 to 7, distinguished by the fact that side rails, guides or the like are provided for the product flow in a feed conveyor lined up with the manipulator (16').

9. Device as per one or more of claims 1 to 8, distinguished by the fact that the angle of the helical guide between the feed conveyor (1) and the removal conveyor (3) is twice as large as the angle between the longitudinal axis (16) of the cylinder and the feed conveyor (1).

10. Device as per one or more of claims 1 to 10, distinguished by the fact that a reverse manipulator (4) with a rigid system for fixing the product flow is added after the manipulator (16').

11. Device as per claim 10, distinguished by the fact that the reverse manipulator (4) possesses two conveyor belts (50, 51) 3 running parallel with the product flow, at least in the contact area.

12. Device as per claim 10 or 11, distinguished by the fact that the two conveyor belts (50, 51) of the reverse manipulator (4) are guided by at least three cylinders each (52, 53, 54, 44; 52-62)

13. Device as per one or more of claims 1 to 12, distinguished by the fact that at least one conveyor belt (32, 33, 50, 51) and/or the guide consisting of rollers (20) or cylinders or possessing these is or are driven.

14. Device as per one or more of claims 1 to 13, distinguished by the fact that the reverse manipulator (4) takes the form of an overhead conveyor.

15. Device as per claim 14, distinguished by the fact that the removal conveyor of the reverse manipulator (4) is mounted above the manipulator (16').

## Revendications

1. Dispositif pour modifier la direction de transport de produits de papier ou analogues flexibles arrivant dans un courant de produits, en particulier de produits de papier superposés en formation imbriquée en au moins deux couches, avec un manipulateur de changement de direction (16') changeant la direction de ces produits dans un guidage forcé à configuration d'hélice, caractérisé en ce que le manipulateur (16') comporte à une certaine distance de sa surface un guidage en forme de bande à configuration d'hélice et au moins une bande transporteuse (32) se déplaçant de façon correspondante maintenant le courant de produits de façon immuable, et que le guidage et la bande transporteuse (32) enserrent entre elles le courant de produits dans la zone du manipulateur de changement de direction approximativement au milieu à une certaine distance de la surface du manipulateur de changement de direction.

2. Dispositif selon la revendication 1, caractérisé en ce que le guidage est constitué par un bourrelet, un rail, listeau ou analogue courbé de façon appropriée, ou comporte les éléments susdits, et que la bande transporteuse est dirigée parallèlement au guidage.

3. Dispositif selon la revendication 1, caractérisé en ce que le guidage est constitué par des galets (20), rouleaux ou analogues séparés, s'écartant par leurs axes d'un cylindre fixe suivant une ligne hélicoïdale.

4. Dispositif selon la revendication 3, caractérisé en ce qu'au moins une bande transporteuse (33) ou les galets (20), rouleaux ou analogues sont entraînés.

5. Dispositif selon une ou plusieurs des revendications 1 à 4, caractérisé en ce qu'au moins une bande transporteuse (32, 33) est pourvue sur sa face située à l'opposé du produit de saillies, rebords latéraux ou analogues, que le guidage de la bande transporteuse est formé de façon correspondante et qu'au moins une bande convoyeuse (32, 33) est une bande convoyeuse sans fin.

6. Dispositif selon une ou plusieurs des revendications 3 à 5, caractérisé en ce que le cylindre présente des trous (23) adaptés à recevoir avec possibilité de rotation des supports (28) pour les galets (20) ou rouleaux ou analogues.

7. Dispositif selon une ou plusieurs des revendications 1 à 6, caractérisé en ce que la bande transporteuse (32), les galets (20), rouleaux ou analogues, ou le bourrelet ont une largeur d'au plus 15 cm.

8. Dispositif selon une ou plusieurs des revendications 1 à 7, caractérisé en ce que, dans un transporteur d'amenée (1) monté en amont du manipulateur de changement de direction (16'), il est prévu des listeaux latéraux, guidages ou analogues pour le courant de produits.

9. Dispositif selon une ou plusieurs des revendications 1 à 8, caractérisé en ce que l'angle du guidage hélicoïdal entre le transporteur d'amenée (1) et le transporteur d'évacuation (3) est égal au double de l'angle entre l'axe longitudinal (16) du cylindre et le transporteur d'amenée (1).

10. Dispositif selon une ou plusieurs des revendications 1 à 9, caractérisé en ce qu'en aval du manipulateur de changement de direction (16') est monté un retourneur (4) avec une fixation du courant de produit maintenant celui-ci dans sa formation.

11. Dispositif selon la revendication 10, caractérisé en ce que le retourneur (4) comporte deux bandes transporteuses (50, 51) dirigées parallèlement au moins dans la zone de contact avec le courant de produit.

12. Dispositif selon la revendication 10 ou 11, caractérisé en ce que les deux bandes transporteuses (50, 51) du retourneur (4) passent respectivement autour d'au moins trois rouleaux de renvoi (52, 53, 54, 44 ; 52-62).

13. Dispositif selon une ou plusieurs des revendications 1 à 12, caractérisé en ce qu'au moins une bande transporteuse (32, 33, 50, 51) et/ou le guidage constitué par des galets (20) ou rouleaux, ou comportant ces galets ou rouleaux, sont entraînés.

14. Dispositif selon une ou plusieurs des revendications 1 à 13, caractérisé en ce que le retourneur (4) possède la configuration d'un rétrochargeur.

15. Dispositif selon la revendication 14, caractérisé en ce que le transporteur d'évacuation du retourneur (4) est disposé au-dessus du manipulateur de changement de direction (16').
